# EUROPÄISCHE PATENTSCHRIFT

(11) **EP 0 214 469 B1**
(45) Veröffentlichungstag und Bekanntmachung des Hinweises auf die Patenterteilung: **28.11.1990**
(21) Anmeldenummer: 86110873.6
(22) Anmeldetag: 06.08.1986
(51) Int. Cl.: H01H 50/28

(54) **Elektromagnetisches Relais**
Electromagnetic relay
Relais électromagnétique

(30) Priorität: 09.08.1985 DE 3528715; 05.12.1985 DE 3543092
(43) Veröffentlichungstag der Anmeldung: 18.03.1987
(73) Patentinhaber: SIEMENS AKTIENGESELLSCHAFT, 80333 München (DE)
(72) Erfinder: Dittmann, Michael, Dipl.-Ing., D-1000 Berlin 45 (DE); Stadler, Heinz, D-8000 München 60 (DE)

(56) Entgegenhaltungen:
- DE-A- 2 231 525
- DE-A- 3 232 679
- FR-A- 1 512 569
- FR-A- 2 094 246
- FR-A- 2 541 815

## Beschreibung

Die Erfindung betrifft ein elektromagnetisches Relais mit einem Spulenkörper, der zwischen zwei Flanschen eine Wicklung trägt, mit einem winkelförmigen Joch, dessen erster Schenkel an dem zweiten Spulenkörperflansch senkrecht zur Spulenachse verläuft sowie mit einem im Spuleninneren verlaufenden Kern gekoppelt ist und dessen zweiter Schenkel parallel zur Spulenachse über der Wicklung verläuft, wobei der zweite Jochschenkel an seinem freien Ende mindestens einen über die Lagerkante hinaus vorspringenden Haltezapfen besitzt, mit einem plattenförmigen Anker, der an der Lagerkante am freien Ende des zweiten Jochschenkels gelagert ist und stirnseitig vor dem ersten Spulenflansch mit dem freien Kernende einen Arbeitsluftspalt bildet und mit einer Ankerhaltefeder, die mit einem ersten Abschnitt an dem Haltezapfen des Joches befestigt ist, mit einem zweiten Abschnitt auf dem Anker aufliegend an diesem befestigt ist und mit einem dritten Abschnitt als Kontaktfeder mit mindestens einem Gegenkontaktelement zusammenwirkt.

Ein derartiges Relais ist aus der FR-A 1 512 569 bekannt. Bei einer solchen Konstruktion ist es möglich, eine einfache Justierung des Ankers durch Biegen an dem bzw. den Ankerhaltezapfen vorzunehmen. Allerdings liegt bei dem bekannten Relais eine aufwendige Konstruktion vor, bei der die vielen Einzelteile umständlich aneinander befestigt werden müssen. Insbesondere ist dort eine Sockelplatte vorgesehen, auf der sowohl das Magnetsystem mit Spule und Joch als auch die Gegenkontaktelement einzeln befestigt werden. Eine Isolierung zwischen Spulenwicklung und Kontaktsystem ist dort nicht vorgesehen und auf einfache Weise auch nicht durchzuführen. Insbesondere ist dort auch keine Möglichkeit angedeutet, in einem Gehäuse Spule und Kontaktsystem getrennt für sich unterzubringen und gegebenenfalls gegeneinander bzw. nach außen abzudichten. Häufig ist es vor allem auch erwünscht, daß die Spule in Vergußmasse eingebettet wird, wobei nicht nur eine verbesserte Isolierung, sondern auch eine bessere Wärmeabführung erzielt werden soll.

Bei einem aus DE-U 8 235 283 bekannten Relais ist ferner eine Ankerhaltefeder bogenförmig über die Ankerlagerung hinweg geführt, wobei der erste Federabschnitt flach auf der Oberseite des zweiten Jochschenkels aufliegt. Die Befestigungsstelle der Ankerhaltefeder liegt also hinter der Lagerkante auf dem breiten Jochschenkel, so daß eine nachträgliche Justierung dieser Feder und damit eine Einstellung der Ankerrückstellkraft nicht mehr möglich ist. Damit können die Kennwerte des Relais nicht optimal eingestellt werden. Außerdem ist bei dieser Konstruktion mit dem stromführenden Joch, das als Zuleitung für die Ankerhalte- bzw. Kontaktfeder dient, die Spannungsfestigkeit zwischen dem Joch und der Wicklung für verschiedene Anwendungsfälle nicht ausreichend. Für diese Fälle wurde zwar in der DE-C1-3 506 354 vorgeschlagen, eine Isolierkappe auf den bewickelten Spulenkörper vor dem Aufbringen des Joches aufzustecken. Dies bedingt allerdings die Herstellung und Montage der Isolierkappe als eines zusätzlichen Teiles. Außerdem ist das erwähnte bekannte Relais nur schwer abdichtbar, insbesondere ist ein dichter Abschluß der Spulenwicklung gegenüber dem Kontaktraum durch Vergußmasse nicht möglich, da die auf dem zweiten Jochschenkel aufliegende Ankerhaltefeder eine Trennung des Wickelraums von den beweglichen Relaisteilen nicht zuläßt.

Aufgabe der Erfindung ist es, ein Relais der eingangs genannten Art in einer kompakten Bauform konstruktiv so zu gestalten, daß der Spulenraum und der Kontaktraum gegeneinander und nach außen jeweils auf einfache Weise abgedichtet werden können und daß bei Bedarf auch eine einfache Ausfüllung des Spulenraums mit Vergußmasse möglich ist.

Diese Aufgabe wird erfindungsgemäß mit einem Relais der eingangs genannten Art dadurch gelöst, daß die Ankerhaltefeder mit ihrem ersten Abschnitt im Bereich stirnseitig vor der Lagerkante auf dem bzw. den Haltezapfen aufliegt und befestigt ist, daß der Spulenkörper als Grundkörper dient, daß an dem ersten Flansch des Spulenkörpers ein taschenförmiger Kontaktraum angeformt ist, in welchem die Gegenkontaktelemente verankert sind und daß eine über den Spulenkörper gestülpte Schutzkappe eine an der Innenseite umlaufende Rippe aufweist, welche auf der Oberseite des zweiten Jochschenkels im Bereich des ersten Spulenkörperflansches und an den beiden Seitenbereichen dieses Spulenflansches unter Bildung eines durchgehenden Kapillarspaltes anliegt.

Bei dem erfindungsgemäßen Relais ist also die Ankerhaltefeder an vorspringenden Haltezapfen des Joches derart befestigt, daß die Oberfläche des zweiten Jochschenkels bis hin zur Lagerkante freibleibt, daß also weder ein bewegliches Teil, wie die Lagerfeder, in den Bereich über der Wicklung hineinreicht noch die Oberfläche des Joches durch eine solche Lagerfeder zusätzliche, schwer abzudichtende Stufen aufweist. Bei der erfindungsgemäßen Gestaltung wird dann durch eine in der Schutzkappe angeformte, im Bereich des ersten Spulenflansche auf dem zweiten Jochschenkel aufliegende und zu beiden Seiten an dem ersten Spulenflansch anliegende Rippe eine Trennung zwischen dem Spulenraum und dem Schaltraum erreicht, wobei letzterer die beweglichen Teile und die Kontaktelemente umfaßt und den taschenförmigen Kontaktraum einschließt.

Die Rippe der Schutzkappe bildet dabei mit dem zweiten Jochschenkel an der Oberseite des Relais und mit dem ersten Spulenflansch an beiden Seiten jeweils einen durchgehenden Kapillarspalt, der beim Ausfüllen des Spulenraums mit Vergußmasse ebenfalls Vergußmasse aufnimmt, jedoch infolge der Kapillarwirkung nicht in den Schaltraum weiterfließen läßt. In weiterer Ausgestaltung bildet auch der taschenförmig am ersten Spulenflansch angeformte Kontaktraum mit den entsprechend gegenüberstehenden Seitenwänden der Schutzkappe ebenfalls einen durchgehenden Kapillarspalt, so daß der Schaltraum einschließlich des Kontaktraums beim Vergießen des Spulenraums ringsum abgedichtet wird. Durch die Vergußmasse, die bis zum Rand der Schutzkappe an der Anschlußseite des Relais aufgefüllt wird, werden gleichzeitig die Durchführungen für die im Kontaktraum durch Einstecken befestigten Kontaktelemente abgedichtet.

Zur Erhöhung der Spannungsfestigkeit zwischen der Spulenwicklung und dem stromführenden Joch ist weiterhin zweckmäßigerweise vorgesehen, daß der zweite Spulenflansch beiderseits angeformte, den ersten Jochschenkel einschließende Rippen aufweist. Im übrigen wird die Spannungsfestigkeit des Relais durch das Einfüllen von Vergußmasse in den Spulenraum wesentlich erhöht, da der Raum zwischen Spulenwicklung und dem oberhalb der Wicklung angeordneten zweiten Jochschenkel vollkommen mit Isolierstoff ausgefüllt ist.

Durch die vorausgesetzte Gestaltung der Lagerstelle für den Anker mit dem bzw. den vorgezogenen Haltezapfen des Joches wird erreicht, daß die Ankerhaltefeder nur mehr in dem Bereich vor der Lagerkante und vor dem Anker selbst befestigt ist. Durch Biegen des Haltezapfens bzw. der Haltezapfen kann dabei die Ankerrückstellkraft eingestellt werden. Zweckmäßigerweise wird dabei an dem bzw. den Haltezapfen eine Sollbiegestelle mit vermindertem Querschnitt vorgesehen. Weder die Verschmälerung des Jochquerschnitts durch Bildung der Haltezapfen noch die Sollbiegestelle beeinträchtigen dabei den Magnetfluß des Eisenkreises, da die Haltezapfen bereits außerhalb der Lagerkante liegen.

Je nach den sonstigen Gegebenheiten kann die Ankerhaltefeder in Anpassung an die Art des Haltezapfens bzw. der Haltezapfen verschieden gebogen und geformt sein, beispielsweise mit einem mittigen Federsteg und zwei äußeren Befestigungslappen, wenn die Haltezapfen jeweils im Seitenbereich des Jochendes angeordnet sind, oder mit einer mittigen Ausnehmung zwischen zwei seitlichen Federstegen sowie einem Quersteg zur Befestigung auf einem mittigen Haltezapfen. In bevorzugter Ausführungsform erstreckt sich der Haltezapfen bzw. erstrecken sich die Haltezapfen in der Verlängerung der Ebene des zweiten Jochschenkels, doch kann dieser bzw. können diese auch gegenüber der Jochschenkelebene einen Winkel bilden. Beispielsweise könnte der Haltezapfen vor dem Anker abgekröpft oder nach oben abgebogen sein. Im Extremfall wäre es dabei möglich, die Ankerhaltefeder vollkommen eben auszubilden, wobei ihr erster bzw. ihr Befestigungsabschnitt an einem oder mehreren senkrecht zur Jochschenkelebene stehenden Haltezapfen befestigt wäre.

Wenn die Haltezapfen aber in der Ebene des Jochschenkels liegen, so kann der erste Abschnitt der Haltefeder entweder von der Auflage am Anker nach außen, d.h. vom Anker weg in die Jochebene gebogen sein, oder dieser erste Federabschnitt kann in einem Bogen zunächst von der Ankeroberfläche weg und dann nach innen, d.h. zum Anker hin in die Ebene der Jochoberfläche gebogen sein. Je nach der Gestaltung im einzelnen kann dabei die Haltefeder mit ihren verschiedenen Abschnitten unterschiedliche Funktionen, etwa zur Stoßsicherung des Ankers, ausüben.

Bei einer besonderen Ausgestaltung des Relais ist an mindestens einem Haltesteg ein parallel zur Lagerkante verlaufender Quersteg angeformt, auf welchem der erste Abschnitt der Ankerhaltefeder aufliegt.

Mit dem Quersteg wird erreicht, daß die Ankerhaltefeder mit ihrem ersten Abschnitt im wesentlichen über ihre gesamte Breite aufliegt. Bei der Ankerbewegung kann sie sich somit nicht neben dem Haltesteg bzw. zwischen den Haltestegen durchbiegen, so daß auch keine Torsionsbeanspruchung auftritt. Die Ankerhaltefeder wird damit lediglich einer reinen Biegebeanspruchung im Knick zwischen dem ersten und dem zweiten Federabschnitt ausgesetzt, womit sie ohne Bruchgefahr auch eine hohe Zahl von Schaltspielen aushalten kann.

Entscheidend ist, daß die Ankerhaltefeder im wesentlichen über ihre ganze Breite auf dem Quersteg aufliegt. Die Befestigung kann wie vorher durch Verschweißen mit den Haltestegen seitlich von dem Quersteg erfolgen.

Zweckmäßigerweise wird aber die Ankerhaltefeder mit einem oder zwei Schweißpunkten unmittelbar auf den Quersteg aufgeschweißt oder auch über eine vergleichbare Methode auf diesem befestigt.

In einer vorteilhaften Ausführungsform besitzt das Joch in Verlängerung der beiden Seitenkanten angeformte Haltestege, welche über den Quersteg miteinander verbunden sind, so daß sie mit dem Quersteg und der gegenüberliegenden Lagerkante die Ankerhaltefeder und gegebenenfalls den Anker rahmenförmig umschließen. Zur Befestigung wird in diesem Fall der Anker mit der auf ihm befestigten und zur Außenseite abgebogenen Haltefeder durch den rahmenförmigen Schlitz zwischen den Haltestegen und dem Quersteg von unten her eingefädelt, und dann wird das abgebogene Ende der Ankerhaltefeder von oben auf den Quersteg aufgeschweißt.

In einer anderen bevorzugten Ausführungsform ist lediglich an einer Seite ein Haltezapfen vorgesehen, mit dem der Quersteg zusammen mit der Lagerkante einen einseitig offenen Schlitz bildet. In diesem Fall ergibt sich eine Vereinfachung der Montage, da der Anker mit der Ankerhaltefeder von der Seite leicht in diesen Schlitz eingesteckt und dann befestigt werden kann.

Weitere Abwandlungen sind möglich. So ist es beispielsweise auch denkbar, einen mittig angeordneten Haltesteg vorzusehen. In diesem Fall könnte der Quersteg vom Ende des Haltesteges T-förmig nach beiden Seiten angeformt sein, während die Ankerhaltefeder wie auch der Anker im Mittelbereich ausgenommen werden müßte.

Die Erfindung wird nachfolgend an Ausführungsbeispielen anhand der Zeichnung näher erläutert.

### Es zeigt

Fig. 1 ein erfindungsgemäß gestaltetes Relais in perspektivischer Darstellung, auf die Vorderseite mit dem Schaltraum gesehen,
Fig. 2 eine perspektivische Darstellung, von der Rückseite des Relais auf den zweiten Spulenflansch und den ersten Jochschenkel gesehen,
Fig. 3 eine seitliche, teilweise geschnittene Ansicht des Relais von Fig. 1,
Fig. 4 bis 7 eine ausschnittsweise Darstellung der Ankerbefestigung mit verschiedenen Abwandlungen gegenüber Fig. 1,
Fig. 8 einen Detailausschnitt aus dem in Fig. gezeigten Relais in perspektivischer Darstellung mit abgewandelter Ankerbefestigung,
Fig. 9 eine weiter abgewandelte Ausführungsform gegenüber Fig. 8 in perspektivischer Detaildarstellung von Joch, Anker und Ankerhaltefeder.

Das in den Fig. 1 bis 3 dargestellte Relais zeigt einen Spulenkörper 1 als Träger oder Grundkörper, der eine Spulenwicklung 2 trägt und einen ersten und einen zweiten Spulenflansch 3 bzw. 4 zur Begrenzung des Wickelraumes aufweist. Beide Spulenflansche 3 und 4 besitzen an der Unterseite Ansätze 5 und 6, welche gemeinsam als Sockel die Einbauebene des Relais festlegen. Die Wicklungsachse verläuft parallel zur Einbauebene des Relais, und koaxial zur Wicklungsachse ist im Spulenkörper ein Kern 7 angeordnet, der im Bereich des ersten Spulenflansches ein verbreitertes Polstück 7a aufweist und im Bereich des zweiten Spulenflansches 4 mit einem winkelförmigen Joch 8 verbunden ist. Der erste Schenkel 8a des Joches verläuft senkrecht zur Einbauebene im Bereich des zweiten Spulenflansches 4 und wird an beiden Seiten von rippenförmigen Ansätzen 4a dieses Spulenflansches eingerahmt. Nach unten geht der erste Jochschenkel 8a in einen angeformten Anschlußstachel 9 über, der als Stromzuführung über das Joch für eine bewegliche Kontaktfeder 10 dient. Der zweite Jochschenkel 8b liegt parallel zur Einbauebene des Relais oberhalb der Spule. Er bildet an seinem freien Ende eine Lagerkante 8c für einen flachen Anker 11, der mit dem Kernpolstück 7a einen Arbeitsluftspalt 12 bildet.

Der Anker ist über eine aus Blattmaterial gebildete Ankerhaltefeder bzw. Kontaktfeder 10 befestigt, wobei deren erster Abschnitt 10a an Haltezapfen 13 und 14 in Verlängerung des Jochschenkels 8b befestigt ist, der zweite Federschenkel 10b auf dem Anker 11 aufliegt und mit diesem verbunden ist und der dritte Federabschnitt 10c als eigentliche Kontaktfeder über das freie Ankerende hinaus in eine Kontaktkammer 15 ragt, die durch einen taschenförmigen Fortsatz 16 des Spulenkörperflansches 3 gebildet ist. In diesem Fortsatz sind vier paarweise einander gegenüberliegende Einsteckschlitze 17 für die Aufnahme von Gegenkontaktelementen 18 vorgesehen. Die Gegenkontaktelemente 18 sind jeweils in üblicher Weise mit Kontaktstükken 19 versehen, welche mit entsprechenden Kontaktstücken 20 der Kontaktfeder 10 zusammenwirken. Je nach Beschaltung kann dabei die Kontaktfeder als Mittelkontaktfeder oder als Kontaktbrücke ohne eigenen Anschluß dienen; im letzteren Fall wird also der Anschlußstachel 9 des Joches 8 nicht benötigt.

Der erste Abschnitt 10a der Ankerhaltefeder bzw. Kontaktfeder 10 ist im Bereich der Jochoberfläche von der Ankeroberfläche weg nach außen in die Ebene der Jochoberfläche abgewinkelt und bildet zwei seitliche Lappen 10d und 10e, die auf den Haltezapfen 13 und 14 aufliegen und an diesen befestigt sind. Die beiden Haltezapfen 13 und 14 sind dabei als Verlängerungen des Jochschenkels 8b in dessen Ebene ausgebildet, wobei zwischen dem Jochschenkel 8b und den beiden Haltezapfen 13 und 14 jeweils eine Einkerbung 21 zur Bildung einer Sollbiegestelle vorgesehen ist. Der Anker 11 ist in diesem Fall schmäler als der Jochschenkel 8b, so daß die beiden Haltezapfen 13 und 14 beiderseits am Anker vorbeigreifen können. Natürlich könnte der Anker auch die Breite des Jochschenkels 8b besitzen; er müßte in diesem Fall im Bereich der Haltezapfen 13 und 14 jeweils ausgenommen sein. Im letzteren Fall könnten die unter den Haltezapfen liegenden Seitenteile des Ankers als Stoßsicherung dienen (siehe Fig. 4). Bei der in Fig. 1 dargestellten Ausführungsform ist jedoch die Ankerhaltefeder 10 an beiden Seiten mit Anschlaglappen 10f und 10g versehen, die bei einer Stoßbewegung des Ankers in vertikaler Richtung an den Haltezapfen 13 bzw. 14 anstoßen.

Durch Biegen der Haltezapfen 13 und 14 kann die Rückstellkraft für den Anker eingestellt werden. Da sich die beiden Haltezapfen vor der Lagerkante 8c und vor dem Anker, also außerhalb des Eisenflußkreises befinden, tritt durch die Gestaltung der Haltezapfen kein Magnetflußverlust ein. Die Jochbreite wird vollständig für den Magnetkreis genutzt.

Das Relais wird schließlich mit einer Schutzkappe 22 versehen, welche das gesamte Relais mit Ausnahme der Einbauseite umschließt und sich mit Rastnasen 23 am Spulenkörper 1 hält. Beim Aufsetzen der Schutzkappe 22 wird der die beweglichen Teile enthaltende Schaltraum 24 mit der Kontaktkammer 15 vollständig vom Spulenraum getrennt, da eine umlaufende Rippe 25 sich sowohl oberhalb des Spulenflansches 3 auf den Jochschenkel 8b legt als auch in den Seitenbereichen mit dem Spulenkörperflansch 3 überlappende Abdichtbereiche bildet. Da die Haltezapfen 13 und 14 mit dem an ihnen befestigten Ankerhaltefederabschnitt 10a stirnseitig vor dem freien Jochende liegen, kann die Rippe 25 einen ebenen Kapillarspalt 26 mit dem Jochschenkel 8b annähernd oberhalb des Spulenkörperflansches 3 bilden. Weitere Kapillarspalte 27 werden zwischen der Rippe 25 und der Innenseite des Spulenkörperflansches 3 gebildet.

Zur Abdichtung wird das Relais mit der Anschlußseite nach oben vergossen, wobei der Spulenraum mit Vergußmasse gefüllt wird, die die Wicklung und das Joch einhüllt und auch in die Kapillarspalte 26 und 27 vordringt, jedoch nicht weiter in den Schaltraum 24 bzw. die Kontaktkammer 15 hineinläuft. Füllt man die Vergußmasse bis an den Rand 22a der Schutzkappe 22, so läuft diese auch über den Fortsatz 16 im Bereich der Anschlußseite und dichtet die Durchführungen für die Gegenkontaktelemente 18 ab. Gleichzeitig läuft sie in die Kapillarspalte 28, welche zwischen der Schutzkappe 22 und den Seitenwänden 16a bzw. 16b des Fortsatzes 16 gebildet sind. In diesen großflächigen Kapillarspalten verteilt sich das Gießharz, dringt aber nicht in den Kontaktraum bzw. den Schaltraum ein, so daß dieser sowohl gegenüber der Außenwelt als auch gegenüber der Spulenwicklung flüssigkeitsdicht abgeschlossen ist.

Durch das Vergießen der Spulenwicklung mit Vergußmasse erhält diese nicht nur die Möglichkeit einer verbesserten Wärmeableitung, sondern auch eine erhöhte Spannungsfestigkeit durch die isolierende Vergußmasse zwischen Spulenwicklung und Joch. Mit zur Spannungsfestigkeit trägt auch bei, daß die Spulenanschlußstifte 29 mit ihren oberen Enden 29a ganz in den Spulenflansch 4 eingebettet sind und mit ihren aus dem Spulenflansch hervorstehenden Teilen 29b, an welche die Wicklungsenden angewickelt und angelötet werden, durch das Vergießen mit Gießharz ebenfalls isoliert werden, so daß lediglich die Anschlußenden 29c freiliegen.

Die Fig. 4 bis 7 zeigen Abwandlungen der Ankerbefestigung in Detaildarstellungen, wobei jeweils nur der Jochschenkel 8b mit dem Anker, der Haltefeder und den Haltezapfen dargestellt ist.

Bei der Ausführungsform gemäß Fig. 4 besitzt der Jochschenkel 8b die gleichen Haltezapfen 13 und 14 wie das Beispiel von Fig. 1. Dagegen ist eine Ankerhaltefeder 30 vorgesehen, welche im Gegensatz zu Fig. 1 in ihrem oberen Bereich 30a S-förmig zunächst vom Anker weg nach außen und dann nach innen in die Ebene der Jochschenkeloberfläche gebogen ist. Mit seitlich angeformten Lappen 30d und 30e ist die Haltefeder in gleicher Weise wie die Feder von Fig. 1 auf den Haltezapfen 13 und 14 befestigt. Der Anker 31 besitzt seitlich jeweils unterhalb der Haltezapfen 13 und 14 Schultern 31 a und 31 b, welche bei Stößen in vertikaler Richtung an den Haltezapfen 13 und 14 anschlagen und dadurch den Anker sichern.

In Fig. 5 ist eine weitere Abwandlung der Ankerhalterung gezeigt. Der Jochschenkel 8b besitzt in diesem Fall lediglich einen zentralen Haltezapfen 43, während der Anker 41 beiderseits dieses Haltezapfens 43 an der Lagerkante 8c anliegt. Die Ankerhaltefeder 40 ist in ihrem oberen Bereich 40a an beiden Seiten S-förmig zunächst vom Anker weg und dann zum Anker hin in die Ebene der Jochschenkeloberfläche gebogen, wobei sie mit einem Quersteg 40b auf dem Haltezapfen 43 aufliegt und an diesem befestigt ist. Durch Biegen des Haltezapfens 43 kann in diesem Fall die Ankerrückstellkraft eingestellt werden.

Auch in dem Beispiel von Fig. 6 besitzt der Jochschenkel 8b lediglich einen mittigen Haltezapfen 43, während die Haltefeder 50 mit ihrem oberen Bereich 50a vom Anker weg direkt in die Ebene der Jochschenkeloberfläche abgeknickt ist und mit ihrem Quersteg 50b auf dem Haltezapfen 43 aufliegt.

Fig. 7 zeigt eine weitere Modifizierung, wobei zwei seitliche Haltezapfen 63 und 64 als Fortsätze des Jochschenkels 8b abgekröpft ausgebildet sind und die Ankerhaltefeder 60 an deren oberen Abschnitt 60a über seitliche Lappen 60b und 60c tragen. Wie erwähnt, könnten die Haltezapfen auch noch in anderer Weise abgebogen oder gekröpft sein, beispielsweise senkrecht nach oben stehen.

Die Fig. 8 zeigt als Ausschnitt aus einem Relais ein Joch 78 mit einem ersten Schenkel 78a und einem zweiten, flach über einer nicht dargestellten Spule liegenden Schenkel 78b. Dieser Jochschenkel 78b bildet eine Lagerkante 78c, an welcher ein flacher Anker 71 gelagert und mittels einer Ankerhaltefeder 70 befestigt ist. Diese Ankerhaltefeder 70 besitzt einen ersten Abschnitt 70a zur Befestigung auf dem Joch, einen mittleren Abschnitt 70b, an welchem sie mit dem Anker 71 verbunden ist, sowie einen als Kontaktfeder dienenden Abschnitt 70c. Zur Halterung des Ankers und der Ankerhaltefeder besitzt das Joch zwei seitlich in Verlängerung der Joch-Seitenkanten ausgebildete Haltestege 73 und 74, die am Ende mit einem Quersteg 75 verbunden sind. Zwischen der Lagerkante 78c, den Haltestegen 73 und 74 sowie dem Quersteg 75 wird somit ein rahmenförmig umschlossener Schlitz 72 gebildet, in welchem der Anker 71 mit der Ankerhaltefeder 70 liegt. Die Haltefeder 70 liegt mit ihrem Abschnitt 70a über die ganze Breite auf dem Quersteg 75 auf, so daß sie bei der Ankerbewegung nur auf Biegung beansprucht wird. Sie ist über zwei Schweißpunkte 76 auf dem Quersteg 75 befestigt.

Fig. 9 zeigt eine abgewandelte Ausführungsform, wobei das Joch 88 liegend dargestellt ist. Damit soll lediglich gezeigt werden, daß die erfindungsgemäße Ausgestaltung der Ankerhalterung auch bei einem in einem Gehäuse liegenden Magnetsystem anwendbar ist. Das Joch 88 mit seinem ersten Schenkel 88a und seinem zweiten Schenkel 88b besitzt eine nicht weiter sichbare Lagerkante 88c für einen Anker 81 sowie einen einseitig (an seiner Unterseite) als Verlängerung ausgebildeten Haltesteg 83 mit einem parallel zur Lagerkante verlaufenden Quersteg 85. Die Ankerhaltefeder 80 ist mit ihrem ersten Abschnitt 80a am Quersteg 85 verschweißt, mit ihrem mittleren Abschnitt 80b mit dem Anker 81 verbunden und mit ihrem Endabschnitt 80c als Kontaktfeder mit einem Kontaktstück ausgestattet. Der Haltesteg 83 bildet mit dem Quersteg 85 und der Lagerkante 88c einen seitlich bzw. nach oben offenen Schlitz 82, in welchen der Anker 81 mit der Haltefeder 80 in einfacher Weise eingesetzt werden kann. Ist das Magnetsystem in der dargestellten Weise liegend angeordnet, so können Anker und Ankerhaltefeder von oben her in den Schlitz 82 eingesteckt werden.

Bei beiden Ausführungsformen der Fig. 8 und 9 ist eine einfache Justierung der Ankerrückstellkraft durch Biegen an den Haltestegen 73 und 74 bzw. 83 möglich. Der Quersteg 75 bzw. 85 wird dabei in Richtung des Doppelpfeiles 77 bzw. 87 nach der einen oder anderen Seite ausgelenkt.

## Patentansprüche

1. Elektromagnetisches Relais
- mit einem Spulenkörper (1), der zwischen zwei Flanschen (3, 4) eine Wicklung trägt,
- mit einem winkelförmigen Joch (8), dessen erster Schenkel (8a) an dem zweiten Spulenkörperflansch (4) senkrecht zur Spulenachse verläuft sowie mit einem im Spuleninneren verlaufenden Kern (7) gekoppelt ist und dessen zweiter Schenkel (8b) parallel zur Spulenachse über der Wicklung (2) verläuft, wobei der zweite Jochschenkel (8b) an seinem freien Ende mindestens einen über die Lagerkante hinaus vorspringenden Haltezapfen (13, 14; 43; 63, 64) besitzt,
- mit einem plattenförmigen Anker (11; 31; 41), der an der Lagerkante (8c) am freien Ende des zweiten Jochschenkels (8b) gelagert ist und stirnseitig vor dem ersten Spulenflansch (3) mit dem freien Kernende (7a) einen Arbeitsluftspalt bildet, und
- mit einer Ankerhaltefeder (10; 30; 40; 50; 60), die mit einem ersten Abschnitt (10a; 30a; 40a; 50a; 60a) an dem Haltezapfen des Joches (8) befestigt ist, mit einem zweiten Abschnitt (10b) auf dem Anker aufliegend an diesem befestigt ist und mit einem dritten Abschnitt (10c) als Kontaktfeder mit mindestens einem Gegenkontaktelement (17) zusammenwirkt,
dadurch gekennzeichnet, daß die Ankerhaltefeder (10; 30; 40; 50; 60) mit ihrem ersten Abschnitt (10a; 30a; 40a; 50a; 60a) im Bereich stirnseitig vor der Lagerkante (8c) auf dem bzw. den Haltezapfen (13, 14; 43; 63, 64) aufliegt und befestigt ist,
daß der Spulenkörper (1) als Grundkörper dient,
daß an dem ersten Flansch (3) des Spulenkörpers ein taschenförmiger Kontaktraum (15, 16) angeformt ist, in welchem die Gegenkontaktelemente (17) verankert sind und
daß eine über den Spulenkörper (1) gestülpte Schutzkappe (22) eine an der Innenseite umlaufende Rippe (25) aufweist, welche auf der Oberseite des zwischen Jochschenkels (8b) im Bereich des ersten Spulenkörperflansches (3) und an den beiden Seitenbereichen dieses Spulenflansches (3) unter Bildung eines durchgehenden Kapillarspaltes anliegt.

2. Relais nach Anspruch 1, dadurch gekennzeichnet, daß die Haltezapfen (13, 14; 43; 63, (64) jeweils mit einer Querschnittsschwächung (21) zur Bildung einer Sollbiegestelle versehen sind.

3. Relais nach Anspruch 1 oder 2, dadurch gekennzeichnet, daß die Haltezapfen (13, 14; 43, 63, 64) jeweils als Verlängerung des zweiten Jochschenkels (8b) in dessen Ebene liegen.

4. Relais nach Anspruch 3, dadurch gekennzeichnet, daß die Schutzkappe (22) mit den Seitenflächen (16a, 16b) des die Kontaktkammer bildenden Spulenkörperfortsatzes (16) einen umlaufenden Kapillarspalt bildet.

5. Relais nach den Ansprüchen 3 oder 4, dadurch gekennzeichnet, daß die Schutzkappe im Bereich der Spulenwicklung und an der Anschlußseite der Kontaktkammer mit Vergußmasse gefüllt ist, wobei die Kapillarspalte (26, 27, 28) zwischen der Schutzkappe und dem Spulenkörper (1) bzw. dem zweiten Jochschenkel (8b) abgedichtet sind.

6. Relais nach Anspruch 1, dadurch gekennzeichnet, daß an mindestens einem Haltesteg (73, 74; 83) ein parallel zur Lagerkante (78c; 88c) verlaufender Quersteg (75; 85) angeformt ist, auf welchem der erste Abschnitt (70a; 80a) der Ankerhaltefeder (70; 80) aufliegt.

7. Relais nach Anspruch 6, dadurch gekennzeichnet, daß die Ankerhaltefeder (70; 80) unmittelbar auf dem Quersteg befestigt, insbesondere verschweißt, ist.

8. Relais nach Anspruch 6 oder 7, dadurch gekennzeichnet, daß an beiden Seitenkanten des Jochendes (78b) anfeformte Haltestege (73, 74) über den Quersteg (75) verbunden sind und zusammen mit der Lagerkante (78c) die zwischen ihnen durchgesteckte Ankerhaltefeder (70) bzw. den Anker (71) rahmenförmig umschließen.

9. Relais nach Anspruch 6 oder 7, dadurch gekennzeichnet, daß ein einseitig am Joch (88b) vorgesehener Haltesteg (83) mit dem angeformten Quersteg (85) und der Lagerkante (88c) einen einseitig offenen Schlitz (82) bildet.

10. Relais nach Anspruch 6 oder 7, dadurch gekennzeichnet, daß ein mittig am Joch angeformter Haltesteg an seinem freien Ende einen Quersteg trägt, der mit ihm eine T-Form bildet.

## Claims

1. Electromagnetic relay
- having a coil former (1), which bears a winding between two flanges (3, 4),
- having an angular yoke (8), the first limb (8a) of which runs along the second coil former flange (4) perpendicularly to the coil axis and is coupled to a core (7) running inside the coil, and the second limb (8b) of which runs parallel to the coil axis over the winding (2), the second yoke limb (8b) having at its free end at least one holding pin (13, 14; 43; 63, 64) projecting beyond the bearing edge,
- having a plate-shaped armature (11; 31; 41), which is mounted on the bearing edge (8c) at the free end of the second yoke limb (8b) and forms at its face in front of the first coil flange (3) a working air gap with the free core end (7a), and
- having an armature retaining spring (10; 30; 40; 50;
60), which is fastened by a first section (10a; 30a; 40a; 50a; 60a) to the retaining pin of the yoke (8), is fastened by a second section (10b), resting on the armature, to the latter and interacts by a third section (10c) as contact spring with at least one counter-contact element (17), characterized in that the armature retaining spring (10; 30; 40; 50; 60) rests with its first section (10a; 30a; 40a; 50a; 60a) in the region at the face in font of the bearing edge (8c) on the retaining pin of pins (13, 14; 43; 63, 64) and is fastened thereto, in that the coil former (1) serves as a basic element, in that a pocket-shaped contact space (15, 16), in which the counter-contact elements (17) are anchored, is formed onto the first flange (3) of the coil former and in that a protective cap (22), slipped over the coil former (1), has a rib (25) running around the inside, which rib bears against the upper side of the second yoke limb (8b) in the region of the first coil former flange (3) and against the two side regions of this coil flange (3), forming a continuous capillary gap.

2. Relay according to Claim 1, characterized in that the retaining pins (13, 14; 43; 63, 64) are in each case provided with a cross-sectional weakening (21) for forming a predetermined bending point.

3. Relay according to Claim 1 or 2, characterized in that the retaining pins (13, 14; 43; 63, 64) in each case lie in the plane of the second yoke limb (8b) as an extension of the latter.

4. Relay according to Claim 3, characterized in that the protective cap (22) forms with the side faces (16a, 16b) of the coil former continuation (16) forming the contact chamber an encircling capillag gap.

5. Relay according to Claims 3 or 4, characterized in that the protective cap is filled with casting compound in the region of the coil winding and on the connection side of the contact chamber, the capillag gaps (26, 27, 28) between the protective cap and the coil former (1) or the second yoke limb (8b) being sealed off.

6. Relay according to Claim 1, characterized n that a cross-piece (75; 85), which runs parallel to the bearing edge (78c; 88c) and on which the first section (70a; 80a) of the armature retaining spring (70; 80) rests, is formed onto at least one retaining piece (73, 74; 83).

7. Relay according to Claim 6, characterized in that the armature retaining spring (70; SO) is fastened, in particular welded, directly on the cross-piece.

8. Relay according to Claim 6 or 7, characterized in that retaining pieces (73, 74) formed onto both side edges of the yoke end (78b) are connected by means of the cross-piece (75) and, together with the bearing edge (78c), enclose in the form of a frame the armature retaining spring (70) or the armature (71) inserted between them.

9. Relay according to Claim 6 or 7, characterized in that a retaining piece (83) provided on the yoke (88b) on one side forms with the formed-on cross-piece (85) and the bearing edge (88c) a slot (82) open on one side.

10. Relay according to Claim 6 or 7, characterized in that a retaining piece formed centrally onto the yoke bears at its free end a cross-piece which with it forms a T-shape.

## Revendications

1. Relais électromagnétique
- avec un corps de bobine (1) qui porte, entre deux flasques (3, 4), un enroulement,
- avec une culasse coudée (8) dont la première branche (8a) s'étend, au niveau du second flasque (4) du corps de bobine, perpendiculairement à l'axe de la bobine et est couplée avec un noyau (7) qui s'étend à l'intérieur de la bobine, alors que sa seconde branche (8b) s'étend parallèlement à l'axe de la bobine, au-dessus de l'enroulement (2), la seconde branche (8b) de la culasse possédant, à son extrémité libre, des tenons de support (13, 14 ; 43 ; 63, 64) en débordement sur l'arête de montage,
- avec une armature (11 ; 31 ; 41) en forme de plaque, qui est montée au niveau de l'arête de montage (8c), sur l'extrémité libre de la seconde branche (8b) de la culasse et qui forme, côté frontal, à l'avant du premier flasque de bobine (3), un entrefer de travail avec l'extrémité libre (7a) du noyau, et
- avec un ressort de support de l'armature (10 ; 30 ; 40 ; 50 ; 60) qui est fixé, par une première section (10a ; 30a; 40a ; 50a ; 60a), au tenon de support de la culasse (8), qui par une seconde section (10b) est fixé à l'armature, en portant contre celle-ci, et qui, par une troisième section (10c) coagit, comme ressort de contact, avec au moins un élément de contact antagoniste (17), caractérisé par le fait
- que le ressort de support de l'armature (10 ; 30 ; 40 ; 50; 60) repose par sa première section (10a ; 30a ; 50a ; 60a), avec sa paroi frontale à l'avant de l'arête de montage (8c), sur le ou sur les trous de support (13, 14 ; 43 ; 63, 64) et y est fixé,
- que le corps de bobine (1) sert de corps de base,
- que sur le premier flasque (3) du corps de bobine est conformée une chambre à contacts (15, 16) dans laquelle sont ancrés les éléments de contact antagonistes (17),
- qu'un capot de protection (22) qui est monté sur le corps de bobine (1) comporte une nervure (25) qui s'étend sur le côté intérieur et qui porte sur le côté supérieur de la seconde branche (8b) de la culasse, dans la zone du premier flasque (3) du corps de bobine ainsi que sur les deux zones latérales de ce flasque de bobine (3), avec formation d'une fente capillaire ininterrompue.

2. Relais selon la revendication 1, caractérisé par le fait que les tenons de support (13, 14 ; 43 ; 63, 64) sont chacun pourvus d'un affaiblissement (21) de la section transversale en vue de la formation d'un emplacement de flexion de consigne.

3. Relais selon la revendication 1 ou 2, caractérisé par le fait que les tenons de support (13, 14 ; 43 ; 63, 64) se situent chacun, en tant que prolongement de la seconde branche (8b) de la culasse, dans le plan de cette branche.

4. Relais selon la revendication 3, caractérisé par le fait que le capot de protection (22) forme, avec les surfaces latérales (16a, 16b) de l'appendice (16) du corps de bobine qui constitue la chambre à contacts, une fente capillaire fermée ininterrompue.

5. Relais selon la revendication 3 ou 4, caractérisé par le fait que le capot de protection est rempli d'une masse de scellement dans la région de l'enroulement de la bobine et du côté de raccordement de la chambre à contacts, la fente capillaire (26, 27, 28) entre le capot de protection et le corps de bobine (1) de la seconde branche (8b) de la culasse étant rendue étanche.

6. Relais selon la revendication 1, caractérisé par le fait que sur au moins une barrette de support (73, 74 ; 83) est conformée une barrette transversale (75 ; 85) qui s'étend parallèlement au bord de montage (78c ; 88c), et sur laquelle porte la première section (70a ; 80a) du ressort de support (70 ; 80) de l'armature.

7. Relais selon la revendication 6, caractérisé par le fait que le ressort (70 ; 80) de support de l'armature est fixé, en particulier soudé directement à la barrette transversale.

8. Relais selon la revendication 6 ou 7, caractérisé par le fait que des barrettes de support (73, 74) qui sont conformées sur les deux côtés latéraux de l'extrémité de la culasse (78b), sont reliées par l'intermédiaire de la barrette transversale (75), et enferment, avec le bord de montage (78c), à la manière d'un cadre, le ressort de support (70) de l'armature ou l'armature (71) qui passe entre ces barrettes de support.

9. Relais selon la revendication 6 ou 7, caractérisé par le fait qu'une barrette de support (83) prévue sur un côté de la culasse (88b) forme avec la barrette transversale conformée (85) et avec le bord de montage (88c), une fente (83) ouverte sur un côté.

10. Relais selon la revendication 6 ou 7, caractérisé par le fait qu'une barrette de support conformée en position médiane sur la culasse, porte à son extrémité libre une barrette transversale qui forme avec elle une structure en T.
